# EUROPÄISCHE PATENTSCHRIFT

(11) **EP 1 447 467 B1**
(45) Veröffentlichungstag und Bekanntmachung des Hinweises auf die Patenterteilung: **02.07.2008**
(21) Anmeldenummer: 04002116.4
(22) Anmeldetag: 31.01.2004
(51) Int. Cl.: D06B 3/10, D06B 23/02

(54) **Vorrichtung zum Behandeln, Dämpfen, Färben, Appretieren, Waschen od. dgl. mindestens eines umlaufenden Bandes**
Device for treating, steaming, dyeing, finishing, washing or the like of at least one circulating band
Dispositif pour le traitement, le vaporisage, la teinture, l'apprêt, le lavage ou analogue d'une bande en circulation

(30) Priorität: 17.02.2003 DE 10306730
(43) Veröffentlichungstag der Anmeldung: 18.08.2004
(73) Patentinhaber: MAGEBA Textilmaschinen Vertriebs-GmbH, 54470 Bernkastel-Kues (DE)
(72) Erfinder: Stang, Hans-Peter, 54470 Bernkastel-Kues (DE)
(74) Vertreter: Serwe, Karl-Heinz

(56) Entgegenhaltungen:
- DE-U- 9 300 761
- US-A- 2 701 717
- US-A- 2 960 963
- US-B1- 6 364 189

## Beschreibung

Die Erfindung betrifft eine Vorrichtung zum Behandeln, Dämpfen, Färben, Appretieren, Waschen od.dgl. mindestens eines umlaufenden Bandes, vorzugsweise eines textilen Bandes, bestehend aus einem Behandlungsgehäuse, in dem mindestens zwei im Abstand zueinander angeordnete Umlenkrollen drehbar angeordnet sind, über die das Band umlaufend geführt ist, wobei die Umlenkrollen in Achsrichtung verschiebbar und festlegbar im Behandlungsgehäuse angeordnet sind.

Aus der DE 31 01 158 A1 ist eine Vorrichtung zum Behandeln mindestens eines umlaufenden Bandes bekannt, die eine Käfigwalze beschreibt, die aus auf einem Kreis mit im Wesentlichen gleichem gegenseitigen Abstand befestigten Tragstangen gebildet ist, wobei auf den Tragstangen Umlenkrollen in Längsrichtung der Tragstangen verschiebbar sind, damit die Stoffbahn gleichzeitig auszubreiten und breit zu halten ist.

Die Umlenkrollen derartiger Vorrichtungen werden von den umlaufenden Bändern während der Behandlung beschmutzt, insbesondere beim Färben von Bändern müssen die Umlenkrollen vor einem Farbwechsel gereinigt werden.

Dieses Reinigen der Umlenkrollen ist sehr zeitaufwändig und auch sehr kostspielig, da während der Reinigung der Produktionsprozess steht.

Dem gegenüber besteht die Aufgabe der Erfindung darin, einen Vorrichtung der eingangs genannten Art vorzuschlagen, mit der in kürzester Zeit ohne vorherige Reinigung z. B. ein Farbwechsel möglich ist.

Diese Aufgabe wird dadurch gelöst, dass die Umlenkrollen aus dem Behandlungsgehäuse schiebbar sind. Dadurch können die Umlenkrollen so weit verfahren werden, dass das zu behandelnde Band auf einem sauberen Abschnitt der Umlenkrollen läuft.

Bei einer vorteilhaften Ausführungsform zum Behandeln, Dämpfen, Färben, Appretieren, Waschen od. dgl. eines umlaufenden Bandes, vorzugsweise eines textilen Bandes, bestehend aus einem Behandlungsgehäuse, in dem mindestens zwei Umlenkrollen im Abstand zueinander drehbar angeordnet sind, über die das Band umlaufend geführt ist, ist vorteilhaft das Behandlungsgehäuse in Achsrichtung der Umlenkrollen in Bezug zu den Umlenkrollen derart verschiebbar und festlegbar, dass die Umlenkrollen aus dem Behandlungsgehäuse ragen.

Vorzugsweise ist zur Verschiebung ein steuerbarer, doppelt wirkender Druckzylinder vorgesehen.

Die Erfindung ist in den Zeichnungen beispielhaft dargestellt.
Es zeigen:
- Figuren 1 und 2: eine Vorrichtung mit verschiebbaren Umlenkrollen,
- Figuren 3 und 4: eine Vorrichtung mit verschiebbarem Behandlungsgehäuse und

Nach den Figuren 1 und 2 sind in einem Behandlungsgehäuse 1 oben und unten Umlenkrollen 2 im Abstand zueinander angeordnet. Über die Umlenkrollen 2, die entweder freilaufend oder angetrieben sind, ist umlaufend ein zu behandelndes Band 3 geführt.

Wie die Figuren 1 und 2 zeigen, sitzen die Umlenkrollen 2 auf Achsen 4, die in einer Halterung 5 des Behandlungsgehäuses 1 gehalten sind.

Mit der Hilfe doppelt wirkender Druckzylinder 6, deren Kolbenstangen 7 mit den Umlenkrollen 2 verbunden sind, können die Umlenkrollen von der in Fig. 1 dargestellten Stellung in Richtung der mit 8 bezeichneten Pfeile in die in Fig. 2 dargestellte Stellung geschoben werden, sodass das Band 3 über saubere Abschnitte der Umlenkrollen 2 läuft. Wie die Fig. 2 zeigt, können die Umlenkrollen 2 in Richtung der mit 9 bezeichneten Pfeile in die in Fig. 1 dargestellte Stellung zurückbewegt werden.

Da sich jeweils Abschnitte der Umlenkrollen 2 außerhalb des Behandlungsgehäuses 2 befinden, können diese Abschnitte während des Produktionsprozesses gereinigt werden, sodass durch entsprechendes Verschieben der Umlenkrollen 2 stets saubere Abschnitte der Umlenkrollen zur Verfügung stehen.

Bei der Ausführungsform der erfindungsgemäßen Vorrichtung nach den Figuren 3 und 4 ist das Behandlungsgehäuse 1 verschiebbar auf den Halterungen 5 angeordnet, in denen auf den Achsen 4 die Umlenkrollen 2 drehbar gelagert sind.

Die Kolbenstangen 7 der Druckzylinder 6 sind mit den Halterungen 5 verbunden, sodass das Behandlungsgehäuse 1 aus der in Fig. 3 dargestellten Stellung in Richtung des mit 10 'bezeichneten Pfeiles in die in Fig.4 dargestellte Stellung geschoben werden kann und dort arretiert werden kann. In Richtung des mit 11 bezeichneten Pfeiles kann das Behandlungsgehäuse 1 aus der in Fig. 4 dargestellten Stellung wieder in die in Fig. 3 dargestellte Stellung zurück bewegt werden.

Auch bei dieser Ausführungsform können die sich außerhalb des Behandlungsgehäuses 1 befindlichen Abschnitte der Umlenkrollen 2 während des Betriebs gereinigt werden, sodass stets saubere Abschnitte der Umlenkrollen zur Verfügung stehen.

Bei den Ausführungsformen nach den Fig. 1 bis 4 kann eine Verschiebbarkeit um jeweils eine Bandbreite vorgesehen sein, sodass eine Verschiebbarkeit in mehreren Schritten möglich ist, um stets saubere Abschnitte der Umlenkrollen 2 zur Verfügung zu haben.

## Patentansprüche

1. Vorrichtung zum Behandeln, Dämpfen, Färben, Appretieren, Waschen od.dgl. mindestens eines umlaufenden Bandes (3), vorzugsweise eines textilen Bandes, bestehend aus einem Behandlungsgehäuse (1), in dem mindestens zwei Umlenkrollen (2) im Abstand zueinander drehbar angeordnet sind, über die das Band (3) umlaufend geführt ist, wobei die Umlenkrollen (2) in Achsrichtung verschiebbar und festlegbar im Behandlungsgehäuse (1) angeordnet sind, **dadurch gekennzeichnet, dass** die Umlenkrollen (2) aus dem Behandlungsgehäuse (1) schiebbar sind.

2. Vorrichtung zum Behandeln, Dämpfen, Färben, Appretieren, Waschen od.dgl. mindestens eines umlaufenden Bandes (3), vorzugsweise eines textilen Bandes, bestehend aus einem Behandlungsgehäuse (1), in dem mindestens zwei Umlenkrollen (2) im Abstand zueinander drehbar angeordnet sind, über die das Band umlaufend geführt ist, **dadurch gekennzeichnet, dass** das Behandlungsgehäuse (1) in Achsrichtung der Umlenkrollen (2) in Bezug zu den Umlenkrollen derart verschiebbar und festlegbar ist, dass die Umlenkrollen (2) aus dem Behandlungsgehäuse (1) ragen.

3. Vorrichtung nach Anspruch 1 oder 2, **dadurch gekennzeichnet, dass** zur Verschiebung ein steuerbarer, doppelt wirkender Druckzylinder (6) vorgesehen ist.

## Claims

1. Device for the treating, steaming, dying, finishing, washing or similar of at least one rotational band (3), preferably a textile band, consisting of a treatment housing (1), in which at least two deflection rollers (2) are arranged pivoting at a distance to each other, over which the band (3) is rotationally guided, in which the deflection rollers (2) are arranged so as to be movable and fixable in the axial direction in the treatment housing (1), **characterised in that** the deflection rollers (2) can be moved out of the treatment housing (1).

2. Device for the treating, steaming, dying, finishing, washing or similar of at least one rotational band (3), preferably a textile band, consisting of a treatment housing (1), in which at least two deflection rollers (2) are arranged pivoting at a distance to each other, over which the band is rotationally guided, **characterised in that** the treatment housing (1) is movable and fixable in relation to the deflection rollers in the axial direction of the deflection rollers (2), in such a way that the deflection rollers (2) project from the treatment housing (1).

3. Device according to claim 1 or 2, **characterised in that** a controllable, double acting pressure cylinder (6) is provided for shifting purposes.

## Revendications

1. Dispositif pour traiter, vaporiser, teindre, apprêter, laver ou analogue au moins une bande (3) en circulation, de préférence une bande textile, comportant un boîtier de traitement (1), dans lequel au moins deux poulies de renvoi (2) rotatives, sur lesquelles la bande est entraînée en circulation, sont disposées à distance l'une de l'autre, les poulies de renvoi (2) étant disposées dans le boîtier de traitement (1) de manière à pouvoir être déplacées et bloquées en direction axiale, dispositif **caractérisé en ce que** les poulies de renvoi (2) peuvent être poussées hors du boîtier de traitement (1).

2. Dispositif pour traiter, vaporiser, teindre, apprêter, laver ou analogue au moins une bande (3) en circulation, de préférence une bande textile, comportant un boîtier de traitement (1), dans lequel au moins deux poulies de renvoi (2) rotatives, sur lesquelles la bande est entraînée en circulation, sont disposées à distance l'une de l'autre, dispositif **caractérisé en ce que** le boîtier de traitement (1) peut être déplacé et bloqué par rapport aux poulies de renvoi, dans la direction axiale des poulies de renvoi (2), de manière à ce que les poulies de renvoi (2) fassent saillie hors du boîtier de traitement (1).

3. Dispositif selon la revendication 1 ou 2, **caractérisé en ce qu'**il comporte un vérin à double effet pouvant être contrôlé pour réaliser le déplacement.
